# EUROPÄISCHE PATENTSCHRIFT

(11) **EP 0 858 937 B1**
(45) Veröffentlichungstag und Bekanntmachung des Hinweises auf die Patenterteilung: **08.01.2003**
(21) Anmeldenummer: 98101972.2
(22) Anmeldetag: 05.02.1998
(51) Int. Cl.: B61G 11/14, B61D 15/06

(54) **Überstoss-Energieverzehreinrichtung für Schienenfahrzeuge**
Device for absorbing extreme buffering shock energy for railway vehicles
Dispositif absorbeur d'énergie extrême de tamponnet pour véhicules ferroviaires

(30) Priorität: 12.02.1997 DE 19705226
(43) Veröffentlichungstag der Anmeldung: 19.08.1998
(73) Patentinhaber: ALSTOM LHB GmbH, 38239 Salzgitter (DE); Deutsche Bahn Aktiengesellschaft, 10365 Berlin (DE)
(72) Erfinder: Seibold, Wolfgang, Dipl.-Ing., 86343 Königsbrunn (DE); Richter, Manfred, Dipl.-Ing., 38304 Wolfenbüttel (DE)

(56) Entgegenhaltungen:
- DE-A- 4 303 549
- DE-A- 4 332 289
- FR-A- 2 531 393

## Beschreibung

Die Erfindung betrifft eine Überstoß-Energieverzehreinrichtung für Schienenfahrzeuge nach dem Oberbegriff des Anspruchs 1.

Aus der DE 36 32 578 A1 ist eine gattungsgemäße Energieverzehreinrichtung bekannt, die einen horizontalen, im wesentlichen geraden Kupplungsquerträger aufweist, der längsverschieblich im Fahrzeug-Kopfstück angeordnet ist und der in der Fahrzeuglängsachse gelenkig die Mittelpufferkupplung mit der primär Energieverzehreinrichtung und seitlich nahe seinen Querenden die sekundäre Energieverzehreinrichtung trägt. Die primäre Energieverzehreinrichtung soll die beim Fahr- und Rangierbetrieb auftretenden Kräfte absorbieren, die sekundäre Energieverzehreinrichtung soll die aus überhöhten Auflaufstößen (Überstößen) resultierende Aufstoßenergie aufnehmen. Die sekundäre Energieverzehreinrichtung ist in Form von seitlich angeordneten, seitenpufferähnlichen Stoßelementen ausgebildet. Die Stoßelemente tragen stirnseitig Kletterschutzprofile.

Bei Auflaufstößen innerhalb der zulässigen Grenzen wird die gesamte Energie in der primären Energieverzehreinrichtung, die hier innerhalb einer Mittelpufferkupplung angeordnet ist, aufgenommen. Beim Überschreiten der zulässigen Auflaufgeschwindigkeit und damit beim Überschreiten eines vorgegebenen Stoßenergieniveaus treffen die Kletterschutzeinrichtungen der Stoßelemente auf ein Hindernis oder die Kletterschutzeinrichtung eines anderen Schienenfahrzeuges, wobei dann die sekundäre Energieverzehreinrichtung durch Zurückweichen des Stoßelementes in Tätigkeit gesetzt wird. Die überschüssige Aufstoßenergie wird dann innerhalb der sekundären Energieverzehreinrichtung in Reibungs- bzw. Verformungsarbeit umgesetzt. Mit dem Zurückweichen des Stoßelementes wird zwangsläufig die Verspannung des Kupplungsquerträgers mit den Konsolen des Schienenfahrzeuges gelöst. Der Kupplungsquerträger kann jetzt zusammen mit der Mittelpufferkupplung soweit zurückgedrückt werden, bis die Aufstoßenergie in der sekundären Energieverzehreinrichtung an den Konsolen vollständig in Reibungs- bzw. Verformungsarbeit umgesetzt ist.

Der Erfindung liegt die Aufgabe zugrunde, eine Überstoß-Energieverzehreinrichung für Schienenfahrzeuge zu schaffen, die Überstöße auf die Stirnseite eines Schienenfahrzeuges abbaut und das Versagen der tragenden Fahrzeugstruktur verzögert oder verhindert.

Diese Aufgabe wird durch die im Anspruch 1 gekennzeichnete Überstoß-Energieverzehreinrichtung gelöst.

Zweckmäßige Ausgestaltungen und Weiterbildung der Erfindung sind in den Unteransprüchen 2 bis 12 angegeben.

Die Erfindung ist nachfolgend anhand eines Ausführungsbeispiels näher erläutert.
Es zeigen
- Fig. 1: eine schematische Darstellung der Überstoß-Energieverzehreinrichtung von zwei mittels Mittelpufferkupplungen gekuppelten Fahrzeugenden im Teilschnitt in Draufsicht;
- Fig. 2: die schematische Darstellung gemäß Fig. 1 mit ausgelenkten, längsverschobenen Überstoß-Energieverzehrelementen nach einem Überstoß;
- Fig. 3: eine Stirnseitenansicht eines Schienenfahrzeuges mit Stoßplatten und zusätzlichen Energieverzehrelementen;
- Fig. 4: eine Seitenansicht im Teilschnitt des Schienenfahrzeuges nach Fig. 3 in vereinfachter Darstellung;
- Fig. 5: eine Stirnseitenansicht eines Schienenfahrzeuges mit Stoßplatten und zusätzlichen Energieverzehrelementen einer zweiten Bauart und
- Fig. 6: eine Seitenansicht im Teilschnitt des Schienenfahrzeuges nach Fig. 5 in vereinfachter Darstellung.

In Fig. 1 sind zwei Endbereiche zweier Schienenfahrzeuge 1 dargestellt, die über Mittelpufferkupplungen 2 miteinander gekuppelt sind. Die aus dem normalen Eisenbahnbetrieb auftretenden Stoßkräfte werden in einer primären Energieverzehreinrichtung 3 abgebaut. Dieser primären Energieverzehreinrichtung 3 ist eine sekundäre Energieverzehreinrichtung, nämlich eine Überstoß-Energieverzehreinrichtung 4, nachgeschaltet, die nach Erschöpfen der primären Energieverzehreinrichtung den weiteren Stoß- und Energieabbau bewirkt. Die Überstoß-Energieverzehreinrichtung 4 weist mindestens ein Überstoß-Energieverzehrelement 5 und ein Krafteinleitungselement 6, z. B. eine pufferähnliche Stoßplatte, auf. Die Überstoß-Energieverzehreinrichtung 5 und dessen Krafteinleitungselement 6 ist vor dem Beaufschlagen innerhalb oder im wesentlichen innerhalb der Fahrzeugkontur angeordnet. Nach dem Auslösen der Überstoß-Energieverzehreinrichtung 4 über einen Auslösemechanismus 7 wird das Überstoß-Energieverzehrelement 5 gegen die Stoßrichtung nach vom außerhalb der stirnseitigen Fahrzeugkontur verschoben. Dabei gelangt das Überstoß-Energieverzehrelement 5 des ersten Schienenfahrzeuges 1 über das Krafteinleitungselement 6 (Stoßplatte) zur Anlage an ein gleichartiges Krafteinleitungselement 6 eines Überstoß-Energieverzehrelementes 5 des gekuppelten zweiten Schienenfahrzeuges 1. Bei Fortdauer der Relativbewegungen gegeneinander bewirken die Überstoß-Energieverzehrelemente 5 beider Schienenfahrzeuge 1 den weiteren Stoß- und Energieabbau.

Vorteilhaft sind die Überstoß-Energieverzehreinrichtungen 4 der Schienenfahrzeuge 1 symmetrisch zur Fahrzeuglängsachse angeordnet, was durch eine symmetrische Anordnung von Überstoß-Energieverzehrelementen 5 zu beiden Seiten der Mittelpufferkupplung 2 erzeugt wird. Der Auslösemechanismus 7 für den Vorschub der Überstoß-Energieverzehrelementen 5 wird durch die Mittelpufferkupplung 2 angesteuert.

Im Ausführungsbeispiel erfolgt der Vorschub der Überstoß-Energieverzehrelemente 5 durch ein mechanisches Getriebe. Dabei ist das mechanische Getriebe durch eine paarige Hebelanordnung gebildet, die symmetrisch zum Kupplungsgelenk 8 und dem Lagerbock 9 angeordnet ist.

Die Hebelanordnung weist je einen zu den Fahrzeugaußenseiten gerichteten Hebel 10 auf, dessen eines Ende in der Längsmittelebene des Schienenfahrzeuges 1 am Lagerbock 9 für die Mittelpufferkupplung 2 in einem Gelenk 11 angelenkt ist und an dessen anderem Ende eine in Fahrzeuglängsrichtung ausgerichtete und geführte Stange 12 über ein Gelenk 13 angeordnet ist. Der Hebel 10 ist zwischen den endseitigen Gelenk 11, 13 am Schienenfahrzeug 1 in einem Stützbock 14 abgestützt. Der Lagerbock 9 und die daran angelenkte Mittelpufferkupplung 2 sind bei einem Überstoß begrenzt längsverschieblich im Untergestell des Schienenfahrzeuges 1 gehalten.

Nach einem Überstoß wird der Lagerbock 9 mit Mittelpufferkupplung 2 nach hinten ins Fahrzeuginnere verschoben. Über die Hebel 10 werden die zu beiden Seiten der Mittelpufferkupplung 2 angeordneten Überstoß-Energieverzehrelemente 5 nach vorn über die Fahrzeugkontor hinaus verschoben. Die an dem Überstoß-Energieverzehrelementen 5 befestigten Krafteinleitungselemente 6 (Stoßplatten) gelangen zur Anlage an Krafteinleitungselemente 6 (Stoßplatten) des gekuppelten Schienenfahrzeuges 1, wie schon eingangs der Figurenbeschreibung aufgezeigt und dort näher ausgeführt.

Der Vorschub der Überstoß-Energieverzehrelemente 5 kann durch pneumatische, hydraulische oder hydropneumatische Antriebe erfolgen, d. h. allgemein durch fluidund/oder gasbeaufschlagte Antriebe.

Der Vorschub der Überstoß-Energieverzehrelemente 5 kann auch durch elektrische oder elektronisch gesteuerte Antriebe erfolgen.

Der Vorschub der Überstoß-Energieverzehrelemente 5 kann auch durch pyrotechnische Antriebe erfolgen.

Die Krafteinleitungselemente 6 sind zweckmäßig als pufferähnliche Stoßplatten ausgebildet und vorteilhaft mit Kletterschutzelementen 15, wie z. B. Vorsprüngen oder Längsrillen, versehen.

Die Überstoß-Energieverzehreinrichtung kann zusätzliche Energieverzehrelemente 16 aufweisen, die mit den Überstoß-Energieverzehrelementen 5 gekoppelt sind und mit diesen gemeinsam angesteuert sind. Dabei sind die zusätzlichen Energieverzehrelemente 16 oberhalb der Puffer- bzw. Stoßplattenebene anordnet.

Die Energieverzehrelemente 16 sind beliebig auszubilden. In Fig. 3 und 4 sind diese durch mechanische Kletterschutzelemente dargestellt, in Fig. 5 und 6 durch volumenveränderliche Prallkörper, z. B. pneumatischer oder pyrotechnischer Bauweise.

### Bezugszeichenliste

- 1: Schienenfahrzeug
- 2: Mittelpufferkupplung
- 3: primäre Energieverzehreinrichtung
- 4: Überstoß-Energieverzehreinrichtung
- 5: Überstoß-Energieverzehrelement
- 6: Krafteinleitungselement
- 7: Auslösemechanismus
- 8: Kupplungsgelenk
- 9: Lagerbock
- 10: Hebel
- 11: Gelenk
- 12: Stange
- 13: Gelenk
- 14: Stützbock
- 15: Kletterschutzelement
- 16: Énergieverzehrelement

## Patentansprüche

1. Überstoß-Energieverzehreinnchtung (4) in einem eine Mittelpufferkupplung (2) aufweisenden Schienenfahrzeug, mit mindestens einem Überstoß-Energieverzehrelement (5) und Krafteinleitungselement (6), welche Einrichtung (4), nach Erschöpfen der Energieaufnahmefähigkeit einer reversibel arbeitenden in die Mittelpufferkupplung integrierten, primären Energieverzehreinrichtung (3) den weiteren Stoß- und Energieabbau bewirkt, wobei das in den Stirnseiten des Schienenfahrzeuges (1) angeordnete mindestens eine Überstoß-Energieverzehrelement (5) bzw. dessen Krafteinleitungselement (6) vor dem Ansprechen innerhalb oder im wesentlichen innerhalb der Fahrzeugkontur angeordnet ist, **dadurch gekennzeichnet, daß** nach Auslösen der Überstoß-Energieverzehreinrichtung (4) über einen Auslösemechanismus (7) das oder die Überstoß-Energieverzehrelemente (5) gegen die Stoßrichtung nach vorn außerhalb der stirnseitigen Fahrzeugkontur verschoben wird und an ein gleichartiges Überstoß-Energieverzehrelement (5) von Nachbarfahrzeugen zur Anlage gelangt und bei Fortdauer der Relativbewegung gegeneinander die Überstoß-Energieverzehrelemente (5) den weiteren Stoß- und Energieablauf bewirken.

2. Überstoß-Energieverzehreinrichtung nach Anspruch 1, **dadurch gekennzeichnet, daß** die Überstoß-Energieverzehreinrichtung jedes Fahrzeugendes durch paarig und symmetrisch zur Fahrzeuglängsachse angeordnete Überstoß-Energieverzehrelemente (5) gebildet ist.

3. Überstoß-Energieverzehreinrichtung nach Anspruch 1 oder 2, **dadurch gekennzeichnet, daß** der Vorschub der Überstoß-Energieverzehrelemente (5) über einen Auslösemechanismus (7) ausgelöst wird, der durch eine Mittelpufferkupplung (2) angesteuert wird.

4. Überstoß-Energieverzehreinrichtung nach einem oder mehreren der Ansprüche 1 bis 3, **dadurch gekennzeichnet, daß** der Vorschub der Überstoß-Energieverzehrelemente (5) durch ein mechanisches Getriebe erfolgt.

5. Überstoß-Energieverzehreinrichtung nach Anspruch 4, **dadurch gekennzeichnet, daß** das mechanische Getriebe durch eine paarige Hebelanordnung gebildet ist, die, symmetrisch vom Kupplungsgelenk (8) einer bei Überstoß mit Lagerbock (9) begrenzt längsverschieblich gehaltenen Mittelpufferkupplung (2) angelenkt, je einen zu den Fahrzeugaußenseiten gerichteten Hebel (10) aufweist, an dessen anderem Ende eine in Fahrzeuglängsrichtung ausgerichtete und geführte Stange (12) angelenkt ist, die ihrerseits das Überstoß-Energieverzehrelement (5) und am anderen Ende das Krafteinleitungselement (6) trägt und wobei der Hebel (10) zwischen den endseitigen Gelenken (11, 13) am Fahrzeug in einem Stützbock (14) abgestützt ist.

6. Überstoß-Energieverzehreinrichtung nach einem oder mehreren der Ansprüche 1 bis 5, **dadurch gekennzeichnet, daß** der Vorschub der Überstoß-Energieverzehrelemente (5) durch einen pneumatischen oder hydraulischen oder einen hydro-pneumatischen Antrieb erfolgt.

7. Überstoß-Energieverzehreinrichtung nach einem oder mehreren der Ansprüche 1 bis 6, **dadurch gekennzeichnet, daß** der Vorschub der Überstoß-Energieverzehrelemente (5) durch einen elektrischen Antrieb erfolgt.

8. Überstoß-Energieverzehreinrichtung nach einem oder mehreren der Ansprüche 1 bis 7, **dadurch gekennzeichnet, daß** der Vorschub der Überstoß-Energieverzehrelemente (5) durch einen pyrotechnischen Antrieb erfolgt.

9. Überstoß-Energieverzehreinrichtung nach einem oder mehreren der Ansprüche 1 bis 8, **dadurch gekennzeichnet, daß** die Krafteinleitungselemente (6) als pufferähnliche Stoßplatten ausgebildet und mit Kletterschutzelementen (15), wie z. B. Vorsprüngen oder Längsrillen versehen sind.

10. Überstoß-Energieverzehreinrichtung nach einem oder mehreren der Ansprüche 1 bis 9, **dadurch gekennzeichnet, daß** die Überstoß-Energieverzehrelemente (5) mit weiteren Energieverzehrelementen (16) gekoppelt und gemeinsam mit diesen angesteuert sind, wobei die Energieverzehrelemente (16) oberhalb der Puffer- bzw. Stoßplattenebene angeordnet sind.

11. Überstoß-Energieverzehreinrichtung nach Anspruch 10, **dadurch gekennzeichnet, daß** die Energieverzehrelemente (16) durch mechanische Kletterschutzelemente gebildet sind.

12. Überstoß-Energieverzehreinrichtung nach Anspruch 10 oder 11, **dadurch gekennzeichnet, daß** die Energieverzehrelemente (16) volumenveränderliche Prallkörper, z. B. pneumatischer oder pyrotechnischer Bauart aufweisen.

## Claims

1. Excessive impact energy-absorbing device (4) in a rail vehicle exhibiting a central buffer coupling (2), with at least one excessive impact energy-absorbing element (5) and force application element (6), which device (4) after exhaustion of the energy-absorbing capacity of a primary energy-absorbing device (3) which works reversibly and is incorporated in the central buffer coupling, causes further impact and energy dissipation, the at least one excessive impact energy-absorbing element (5) or its force application element (6) arranged in the ends of the rail vehicle (1) being located within or essentially within the vehicle contour prior to responding, **characterised in that** after triggering of the excessive impact energy-absorbing device (4) by means of a triggering mechanism (7), the excessive impact energy-absorbing element or elements (5) are moved forwards outside the vehicle end contour in the opposite direction to the direction of impact and come to rest against a similar excessive impact energy-absorbing element (5) of neighbouring vehicles, and when the relative movement towards one another continues, the excessive impact energy-absorbing elements (5) cause further impact and energy dissipation.

2. Excessive impact energy-absorbing device according to claim 1, **characterised in that** the excessive impact energy-absorbing device of each vehicle end is formed by excessive impact energy-absorbing elements (5) arranged in pairs symmetrically in relation to the longitudinal axis of the vehicle.

3. Excessive impact energy-absorbing device according to claim 1 or 2, **characterised in that** the forward movement of the excessive impact energy-absorbing elements (5) is triggered by means of a triggering mechanism (7) which is actuated by a central buffer coupling (2).

4. Excessive impact energy-absorbing device according to one or more of claims 1 to 3, **characterised in that** the forward movement of the excessive impact energy-absorbing elements (5) is effected by a mechanical gear system.

5. Excessive impact energy-absorbing device according to claim 4, **characterised in that** the mechanical gear system is formed by a paired lever arrangement which, articulated symmetrically from the coupling joint (8) of a central buffer coupling (2) held displaceable longitudinally to a limited degree by a bearing block (9) in the event of an excessive impact, each exhibits a lever (10) which points towards the outsides of the vehicle and on whose other end is articulated a rod (12) which is aligned and guided in the longitudinal direction of the vehicle and for its part carries the excessive impact energy-absorbing element (5) and at the other end the force application element (6), the lever (10) being supported on the vehicle in a support mounting (14) between the end joints (11, 13).

6. Excessive impact energy-absorbing device according to one or more of claims 1 to 5, **characterised in that** the forward movement of the excessive impact energy-absorbing elements (5) is effected by a pneumatic or hydraulic or hydro-pneumatic drive.

7. Excessive impact energy-absorbing device according to one or more of claims 1 to 6, **characterised in that** the forward movement of the excessive impact energy-absorbing elements (5) is effected by an electric drive.

8. Excessive impact energy-absorbing device according to one or more of claims 1 to 7, **characterised in that** the forward movement of the excessive impact energy-absorbing elements (5) is effected by a pyrotechnic drive.

9. Excessive impact energy-absorbing device according to one or more of claims 1 to 8, **characterised in that** the force application elements (6) are embodied as buffer-like impact plates and are provided with override guard elements (15), such as projections or longitudinal grooves for example.

10. Excessive impact energy-absorbing device according to one or more of claims 1 to 9, **characterised in that** the excessive impact energy-absorbing elements (5) are coupled with further energy-absorbing elements (16) and actuated together with these, the energy-absorbing elements (16) being arranged above the plane of the buffer or impact plates.

11. Excessive impact energy-absorbing device according to claim 10, **characterised in that** the energy-absorbing elements (16) are formed by mechanical override guard elements.

12. Excessive impact energy-absorbing device according to claim 10 or 11, **characterised in that** the energy-absorbing elements (16) exhibit impact absorbers of variable volume, e.g. of pneumatic or pyrotechnic type.

## Revendications

1. Dispositif d'absorption d'énergie de choc excessif (4), dans un véhicule ferroviaire comportant un attelage à tampon central (2), avec au moins un élément d'absorption d'énergie de choc excessif (5) et un élément d'introduction de force (6), lequel dispositif (4), après épuisement de la capacité d'absorption d'énergie d'un dispositif d'absorption d'énergie primaire (3) à fonctionnement réversible intégré à l'attelage à tampon central, poursuit la dégradation du choc et de l'énergie, - étant précisé que le ou les éléments d'absorption d'énergie de choc excessif (5) disposé dans les côtés frontaux du véhicule ferroviaire (1), ou son élément d'introduction de force (6) est disposé, avant de réagir, à l'intérieur ou globalement à l'intérieur du contour du véhicule, **caractérisé en ce que**, après le déclenchement du dispositif d'absorption d'énergie de choc excessif (4) par l'intermédiaire d'un mécanisme de déclenchement (7), le ou les éléments d'absorption d'énergie de choc excessif (5) sont déplacés vers l'avant, à l'encontre du sens du choc, jusqu'à une position située à l'extérieur du contour de véhicule frontal, et viennent s'appliquer contre un élément d'absorption d'énergie de choc excessif (5) du même type de véhicules voisins, et si le mouvement relatif continue, les éléments d'absorption d'énergie de choc excessif (5) poursuivent la dégradation du choc et de l'énergie.

2. Dispositif d'absorption d'énergie de choc excessif selon la revendication 1, **caractérisé en ce que** le dispositif d'absorption d'énergie de choc excessif de chaque extrémité de véhicule est formé par des éléments d'absorption d'énergie de choc excessif (5) disposés par paire, symétriquement par rapport à l'axe longitudinal du véhicule.

3. Dispositif d'absorption d'énergie de choc excessif selon la revendication 1 ou 2, **caractérisé en ce que** l'avance des éléments d'absorption d'énergie de choc excessif (5) est déclenchée par l'intermédiaire d'un mécanisme de déclenchement (7) qui est commandé par un attelage à tampon central (2).

4. Dispositif d'absorption d'énergie de choc excessif selon l'une au moins des revendications 1 à 3, **caractérisé en ce que** l'avance des éléments d'absorption d'énergie de choc excessif (5) se fait grâce à une transmission mécanique.

5. Dispositif d'absorption d'énergie de choc excessif selon la revendication 4, **caractérisé en ce que** la transmission mécanique est formée par un agencement de leviers par paires qui, en étant articulé symétriquement par rapport à l'articulation (8) d'un attelage à tampon central (2) présentant avec un palier (9) une mobilité longitudinale limitée en cas de choc excessif, comporte deux leviers (10) qui sont dirigés vers les côtés extérieurs respectifs du véhicule et à l'autre extrémité desquels est articulée une barre (12) qui est dirigée et guidée dans le sens longitudinal du véhicule et qui porte elle-même l'élément d'absorption d'énergie de choc excessif (5) et, à l'autre extrémité, l'élément d'introduction de force (6), le levier (10) étant en appui sur le véhicule dans un support (14), entre les articulations (11, 13) prévues aux extrémités.

6. Dispositif d'absorption d'énergie de choc excessif selon l'une au moins des revendications 1 à 5, **caractérisé en ce que** l'avance des éléments d'absorption d'énergie de choc excessif (5) se fait grâce à un entraînement pneumatique ou hydraulique ou hydropneumatique.

7. Dispositif d'absorption d'énergie de choc excessif selon l'une au moins des revendications 1 à 6, **caractérisé en ce que** l'avance des éléments d'absorption d'énergie de choc excessif (5) se fait grâce à un entraînement électrique.

8. Dispositif d'absorption d'énergie de choc excessif selon l'une au moins des revendications 1 à 7, **caractérisé en ce que** l'avance des éléments d'absorption d'énergie de choc excessif (5) se fait grâce à un entraînement pyrotechnique.

9. Dispositif d'absorption d'énergie de choc excessif selon l'une au moins des revendications 1 à 8, **caractérisé en ce que** les éléments d'introduction de force (6) sont conçus comme des plaques de choc en forme de tampons et sont pourvus d'éléments anti-chevauchement (15) comme par exemple des saillies ou des rainures longitudinales.

10. Dispositif d'absorption d'énergie de choc excessif selon l'une au moins des revendications 1 à 9, **caractérisé en ce que** les éléments d'absorption d'énergie de choc excessif (5) sont accouplés à d'autres éléments d'absorption d'énergie (16) et sont commandés conjointement avec ceux-ci, les éléments d'absorption d'énergie (16) étant disposés au-dessus du plan des tampons ou des plaques de choc.

11. Dispositif d'absorption d'énergie de choc excessif selon la revendication 10, **caractérisé en ce que** les éléments d'absorption d'énergie (16) sont formés par des éléments mécaniques anti-chevauchement.

12. Dispositif d'absorption d'énergie de choc excessif selon la revendication 10 ou 11, **caractérisé en ce que** les éléments d'absorption d'énergie (16) comportent des corps de choc à volume variable, par exemple à construction pneumatique ou pyrotechnique.
